# FASCICULE DE BREVET EUROPEEN

(11) **EP 0 847 229 B1**
(45) Date de publication et mention de la délivrance du brevet: **03.04.2002**
(21) Numéro de dépôt: 96119521.1
(22) Date de dépôt: 05.12.1996
(51) Int. Cl.: H05B 39/00, H05B 39/08, H05B 37/02

(54) **Dispositif commutateur-variateur pour réseaux électriques**
Umschalt- und Regelvorrichtung für elektrische Netze
Switching and regulation device for electrical networks

(43) Date de publication de la demande: 10.06.1998
(73) Titulaire: Halley S.r.l., 10154 Torino (IT)
(72) Inventeur: Rolfi, Mario, 12060 Magliano Alpi, (Cuneo) (IT)
(74) Mandataire: Quinterno, Giuseppe

(56) Documents cités:
- WO-A-93/06700
- US-A- 4 876 487
- US-A- 4 888 494
- US-A- 5 091 678

## Description

Cette invention concerne un dispositif commutateur-variateur pour réseaux électriques selon le préambule de la revendication 1.

Dans les installations électriques connues la commande de deux ou plusieurs charges électriques (par exemple des ampoules) est obtenue à l'aide de commutateurs manuels, électromécaniques (relais) ou électroniques (commutateurs statiques).

Un commutateur manuel présente la limitation de ne pas permettre de multiplier avec simplicité les points de commande.

Un commutateur électromécanique à relais nécessite de contacteurs à bouton-poussoir de commande à distance, placés en parallèle avec ce commutateur, pour permettre de produire à partir de chaque bouton-poussoir la commutation des charges électriques. Un commutateur à relais ne comporte pas normalement un contacteur à bouton-poussoir de commande incorporé et son fonctionnement est très bruyant.

Un commutateur statique - qui n'est pas très répandu - n'est pas en mesure de commander tous les genres de charges électriques et comporte lui aussi des contacteurs à bouton-poussoir de commande à distance pour la commutation des charges électriques à partir de plusieurs endroits.

Pour le réglage des charges électriques (par exemple des ampoules à incandescence) on utilise des dispositifs électriques · appelés "variateurs" ou "dimmers". Les dispositifs de ce genre peuvent être classés en deux catégories:
- des variateurs à potentiomètre, comportant un bouton rotatif de réglage, sans aucune possibilité de le commander à distance, et
- des variateurs pas à pas, lesquels comportent un contacteur à bouton-poussoir respectif à l'aide duquel on peut mettre en service ou hors service une charge électrique et permettent en outre de régler la charge en appuyant sur son bouton-poussoir pendant un temps plus ou moins court. Ils sont prévus pour la connexion de plusieurs contacteurs à bouton-poussoir de commande à distance. Ces variateurs pas à pas ne mémorisent le niveau de variation désiré qu'en présence de l'alimentation électrique.

La figure 1 montre, sous forme d'un schéma électrique, un circuit électrique connu pour commuter et varier séparément deux charges électriques, selon le préambule de la revendication 1.

Sur la figure 1, A et B indiquent des charges électriques; P des contacteurs électriques à bouton-poussoir; L et N, respectivement, des connexions électriques au réseau et au neutre; C un commutateur électromécanique; PR des contacteurs électriques à bouton-poussoir de commande à distance.

Ainsi que l'on peut voir sur la fig. 1, pour commuter et varier séparément deux (ou plusieurs) charges électriques, il est nécessaire de réaliser un circuit électrique qui utilise au moins un commutateur C et deux (ou plusieurs) variateurs ou "dimmers" V du genre pas à pas (ou bien des variateurs à bouton rotatif). Sur la fig. 1, aussi bien le commutateur C que les variateurs V sont munis de contacteurs à bouton-poussoir d'actionnement respectifs et de connexions électriques pour des contacteurs à bouton-poussoir de commande à distance. Par exemple, si l'on doit commuter et régler deux charges électriques sont nécessaires actuellement au moins trois contacteurs à bouton-poussoir ou commandes électriques, c'est-à-dire un pour la commutation et deux pour le réglage des charges individuelles. Il en découle qu'avec une installation de ce genre il n'est pas possible d'obtenir la commutation électrique et la variation électrique des charges à partir d'un seul bouton-poussoir ou à partir d'une seule ligne électrique de contacteurs à bouton-poussoir en parallèle, et moins encore à partir d'un seul bouton-poussoir d'un dispositif éloigné (par exemple une télécommande).

En outre, la réalisation d'une installation de ce genre est très complexe étant donné le nombre important de connexions électriques à réaliser, et en plus elle demande plusieurs espaces pour loger les composants dans les châssis des boîtiers électriques standard.

La présente invention a pour but d'éliminer les inconvénients exposés ci-dessus, et notamment de réaliser un dispositif commutateur-variateur pour réseaux électriques, qui permette de commuter-régler (varier), dans une installation électrique, deux ou plusieurs charges électriques à l'aide de moyens de commande électrique simplifiés, notamment à l'aide d'un seul bouton-poussoir.

Selon l'invention, ce but est atteint grâce à un dispositif commutateur-variateur pour réseaux électriques tel que revendiqué.

Du document US-A-4 888 494 on connaît un dispositif de commutation électromécanique qui connecte et déconnecte une deuxième lampe électrique par rapport à un circuit d'alimentation d'une première lampe électrique toutes les fois que ce circuit est mis sous tension et hors tension. La commutation est produite par un dispositif mécanique qui est commandé par un relais. Le circuit de ce dispositif de commutation connu peut comporter des composants électroniques, tels que des transistors et des triacs. Aucun moyen n'est prévu dans ce même dispositif pour varier la tension électrique aux bornes de la première et de la deuxième lampe.

Du document US-A-5 091 678 on connaît un circuit comportant une seule charge sous forme d'une ampoule électrique. Ce circuit comporte des moyens pour varier par échelons la tension aux bornes de cette seule ampoule à l'aide de contacteurs à bouton-poussoir distincts, chacun affecté à un niveau de luminosité. Dans le circuit sont prévus des composants électriques sous forme de circuits intégrés, qui reçoivent des impulsions électriques provenant des contacteurs et pilotent un composant de puissance, sous forme d'un transistor, pour appliquer aux bornes de l'ampoule trois niveaux différents de tension électrique.

Du document WO 93/06700 on connaît un circuit qui permet le réglage de la tension aux bornes de couples d'ampoules électriques, dans lequel les deux ampoules de chaque couple sont alimentées conjointement par des impulsions électriques positives pour l'une et négatives pour l'autre. Selon ce document, le réglage de la tension n'est prévu, à chaque fois, que pour les deux ampoules d'un couple conjointement, moyennant le découpage des semi-ondes d'une tension alternative d'alimentation.

La présente invention sera décrite dans les détails dans ce qui suit, en faisant référence aux figures 2 et 3 de la planche de dessins annexée, sur laquelle:
- la figure 1, déjà décrite, montre un circuit selon l'art antérieur le plus proche;
- les figures 2 et 3 sont des schémas électriques donnés à titre d'exemple de deux modes de réalisation différents d'un dispositif commutateur-variateur pour réseaux électriques selon la présente invention, branchés dans des installations à deux charges électriques.

Bien que les exemples des figures 2 et 3 soient limités pour simplicité à deux charges électriques seulement, ces installations électriques peuvent comprendre n'importe quel nombre de charges à commuter et/ou régler à l'aide d'un dispositif selon l'invention.

En faisant référence tout d'abord à la figure 2, par BI est indiqué dans son ensemble un dispositif commutateur-variateur selon la présente invention.

Dans l'exemple illustré sur la fig. 2, ce dispositif commutateur-variateur BI est relié électriquement, dans une installation électrique, avec deux branches ou charges A, B (par exemple des ampoules à incandescence), une au moins desquelles est réglable, et comprend des moyens à circuits intégrés programmables, qui comportent des moyens électroniques de mémoire et sont convenablement synchronisés avec la fréquence du réseau. Ces moyens pilotent une pluralité de composants de puissance, tels que des transistors, des triacs, des relais et analogues, pour commuter et/ou varier la tension électrique aux bornes desdites charges A, B.

La commutation et/ou le réglage des charges A, B sont obtenus à l'aide d'un contacteur électrique à bouton-poussoir P, dont est muni le commutateur-variateur BI lui-même (fig. 2), ou à l'aide de contacteurs PR à bouton-poussoir de commande à distance, placés en parallèle entre eux et par rapport au dispositif BI.

Lesdits moyens à circuits intégrés sont programmés, moyennant un logiciel approprié, pour accomplir les fonctions de synchronisation, de génération d'impulsions, de reconnaissance du bouton-poussoir pressé, de gestion des moyens de mémoire, d'éventuels moyens indicateurs lumineux et d'autres fonctions éventuelles.

Des pressions rapides en séquence sur le bouton-poussoir d'un des contacteurs P ou PR produisent, par exemple, une des commutations suivantes:$\text{0 (charges débranchées) - A - B - 0; 0 - A - B - (A + B) - 0.}$

Lorsque l'une des charges A, B ou les deux sont branchées électriquement, si l'on maintient pressé un bouton-poussoir électrique P ou PR pour un temps prolongé, on effectue le réglage. Celui-ci peut avoir lieu simultanément pour l'une et l'autre des charges A, B, ou bien individuellement pour une charge à la fois: il est important de souligner que grâce au dispositif BI selon l'invention, ce réglage peut être effectué non seulement à l'aide du bouton-poussoir du contacteur P du dispositif BI, mais également à partir de l'un quelconque des boutons-poussoirs des contacteurs de commande à distance PR placés en parallèle entre eux et par rapport aux dispositif lui-même.

Une au moins des branches A, B peut être une charge électrique non réglable, par exemple un relais statique-mécanique, pour mettre en service une charge d'une espèce différente (par exemple un ventilateur électrique, une lampe fluorescente et analogues).

Le dispositif BI selon l'invention comporte des moyens électroniques de réception, pour être commandé également à partir de dispositifs de commande à distance, tels que des télécommandes à ondes radio, à rayons infrarouges, à ondes directionnelles, à lignes bus et analogues.

Le dispositif BI selon l'invention est structuré et programmé pour recevoir, à partir de dispositifs de commande à distance, même des informations complexes, telles que l'indications du pourcentage de variation du niveau de tension électrique pour chacune des charges (par exemple, branche A: 40%; branche B: 20%), en donnant lieu à un réglage correspondant des charges respectives.

En outre le dispositif selon l'invention comporte des moyens électroniques émetteurs, pour transmettre des informations à d'autres dispositifs électriques, tels que des dispositifs d'affichage à distance du niveau de luminosité des charges A, B.

En présence de l'alimentation électrique, les moyens de mémoire des dispositifs BI selon l'invention mémorisent le niveau et l'état des différentes branches A, B. Dans une réalisation plus sophistiquée, le dispositif BI mémorise l'état et le niveau des différentes branches dans une mémoire non-volatile, pour garder ainsi l'information même en cas de coupure de l'alimentation électrique.

En outre, le dispositif BI selon l'invention comporte des moyens électroniques photodétecteurs pour le maintien automatique des niveaux de luminosité des branches A, B lorsque varie l'intensité de la lumière ambiante.

Une application particulièrement avantageuse du dispositif commutateur-variateur BI selon l'invention, dans des installations électriques dans lesquelles sont déjà présents des dispositifs commutateurs et/ou variateurs conventionnels, est représentée sur la fig. 3. Dans ce mode de réalisation, le dispositif BI est connecté électriquement en parallèle par rapport aux contacteurs électriques P à bouton-poussoir desdits dispositifs conventionnels V, de façon à permettre de commander individuellement ces dispositifs V à l'aide du seul bouton-poussoir du contacteur électrique P dont le même dispositif BI est muni, où à l'aide d'une ligne de contacteurs électriques PR à bouton-poussoir de. commande à distance, en parallèle avec le contacteur P.

Grâce à cette disposition, à partir d'un seul endroit il est possible de commander deux ou plusieurs variateurs V (ou commutateurs) conventionnels.

Le dispositif BI selon l'invention comporte également des moyens électroniques lumineux de signalisation, lesquels indiquent les différentes fonctions de ce dispositif.

En outre, le dispositif BI selon l'invention peut être logé dans un seul composant (module) d'un boîtier électrique conventionnel standard. En alternative, le dispositif BI peut être logé dans plusieurs composants (modules multiples), par exemple deux ou trois, si ceci est imposé par la puissance demandée et par le nombre de charges électriques à commander.

Dans d'autres applications, le dispositif BI selon l'invention peut être enfermé dans des corps d'éclairage, dans des dispositifs variateurs d'éclairage à pédale ou dans des dispositifs électriques analogues.

Naturellement, de nombreuses variantes pourront être apportées en pratique par rapport à ce qui a été décrit et représenté purement à titre d'exemple non limitatif, sans pour cela sortir du domaine de l'invention.

Ainsi, par exemple, dans un dispositif commutateur-variateur selon l'invention les mêmes fonctions accomplies par les moyens à circuits intégrés programmés peuvent être accomplies également, comme variante, par des moyens à microcircuit.

## Revendications

1. Dispositif commutateur-variateur (BI) pour réseaux électriques, destiné à être branché dans une installation électrique comprenant plusieurs branches ou charges (A, B), telles que des ampoules à incandescence, ce dispositif (BI) comportant des moyens de commutation pour commuter la tension électrique aux bornes desdites branches (A, B), de façon à mettre ces branches sélectivement sous tension et hors tension, ces moyens de commutation comportant des contacteurs (PR) à bouton-poussoir disposés électriquement en parallèle pour commuter la tension électrique aux bornes des charges (A, B) à la suite d'une ou plusieurs impulsions électriques produites en appuyant une ou plusieurs fois successives sur l'un des boutons-poussoirs des contacteurs, . et des moyens étant en outre prévus pour varier la tension électrique aux bornes d'au moins une charge particulière,
**caractérisé en ce que** ce dispositif (BI) comporte une seule ligne de contacteurs (P, PR) à bouton-poussoir disposés électriquement en parallèle, dont l'un (P) est incorporé dans le dispositif (BI) lui-même et dont l'autre ou les autres (PR) sont des contacteurs de commande à distance, **en ce que** lesdits moyens de commutation sont du genre à circuits intégrés ou microcircuits pourvus de moyens de mémoire électroniques, lesquels pilotent une pluralité de composants de puissance, tels que des transistors, des triacs, des relais et analogues, et leurs circuits intégrés ou microcircuits sont programmés selon un logiciel prévu pour accomplir des fonctions de synchronisation avec le réseau et de réception d'impulsions électriques provenant des contacteurs (P, PR) de la ligne de contacteurs, et sont également programmés, selon le logiciel, d'une part pour commuter la tension électrique aux bornes des charges (A, B) à la suite d'une ou plusieurs impulsions électriques produites en appuyant une ou plusieurs fois successives pour des durées relativement courtes sur l'un quelconque des boutons-poussoirs de ladite ligne, et d'autre part pour varier la tension électrique aux bornes d'au moins une charge particulière à la suite d'une pression de durée relativement longue sur l'un quelconque des boutons-poussoirs (P, PR) de cette même ligne après que ladite commutation a produit la mise sous tension de cette charge particulière.

2. Dispositif selon la revendication 1, **caractérisé en ce qu'**il comporte des moyens électroniques récepteurs, pour être commandé également à l'aide de dispositifs de commande à distance, tels que des télécommandes à ondes radio, à rayons infrarouges, à ondes directionnelles, des lignes bus et analogues.

3. Dispositif selon la revendication 1 ou 2, **caractérisé en ce qu'**il est structuré et programmé pour recevoir, à partir de dispositifs de commande à distance, des informations complexes, telles que l'indication du pourcentage de variation du niveau de tension électrique pour chaque branche (A, B), en produisant un réglage correspondant des charges respectives.

4. Dispositif selon l'une des revendications précédentes, **caractérisé en ce qu'**il comporte des moyens électroniques émetteurs, commandés par l'entremise desdits moyens à circuits intégrés ou microcircuits, pour transmettre des informations à d'autres dispositifs électriques, tels que des dispositifs d'affichage à distance du niveau de luminosité des branches (A, B).

5. Dispositif selon l'une des revendications précédentes, **caractérisé en ce qu'**en présence de l'alimentation électrique, lesdits moyens de mémoire sont susceptibles de mémoriser le niveau de luminosité et l'état des différentes branches (A, B).

6. Dispositif selon la revendication 5, **caractérisé en ce que** lesdits moyens de mémoire sont susceptibles de mémoriser l'état et le niveau de luminosité des différentes branches (A, B) dans une mémoire non-volatile, pour garder ainsi l'information même en cas de coupure de l'alimentation électrique.

7. Dispositif selon l'une des revendications précédentes, **caractérisé en ce qu'**il comporte des moyens électroniques photodétecteurs, commandés par l'entremise desdits moyens à circuits intégrés ou microcircuits, pour maintenir automatiquement le niveau de luminosité des branches (A, B) lorsque varie l'intensité de la lumière ambiante.

8. Dispositif selon l'une des revendications précédentes, **caractérisé en ce que**, en vue de son application dans des installations électriques dans lesquelles sont déjà présents des dispositifs commutateurs et/ou variateurs conventionnels (V) comportant des contacteurs électriques de commande respectifs (P) à bouton-poussoir, il est susceptible d'être connecté électriquement en parallèle par rapport aux contacteurs (P) desdits dispositifs conventionnels (V), de façon à permettre de commander individuellement ces dispositifs conventionnels (V) à l'aide du seul bouton-poussoir électrique (P) dont le dispositif contacteur-variateur (BI) est muni, ou moyennant une seule ligne de contacteurs électriques à bouton-poussoir de commande à distance (PR) en parallèle avec ledit contacteur (P) du dispositif commutateur-variateur (BI).

9. Dispositif selon l'une des revendications précédentes, **caractérisé en ce qu'**il comporte des moyens électroniques de signalisation lumineux, commandés moyennant lesdits moyens à circuit intégrés ou microcircuits et lesquels indiquent les différentes fonctions de ce dispositif.

10. Dispositif selon l'une des revendications précédentes, **caractérisé en ce qu'**il est logé dans un seul composant (module) d'un boîtier électrique standard.

11. Dispositif selon l'une des revendications 1 à 9, **caractérisé en ce qu'**il est logé dans une pluralité de composants (modules multiples) d'un boîtier électrique standard.

12. Dispositif selon l'une des revendications 1 à 9, **caractérisé en ce qu'**il est enfermé dans des corps d'éclairage, dans des dispositifs variateurs d'éclairage à pédale ou dans des dispositifs électriques analogues.

## Claims

1. Switch-regulator device (BI) for electrical networks, which is designed to be connected in an electrical installation comprising a plurality of branches or charges (A, B), such as lamp bulbs, this device (BI) comprising switching means, in order to switch the electric voltages at the terminals of the said branches (A, B), such as to switch these branches on and off selectively, these switching means comprising push-button switches (PR), which are disposed electrically in parallel, in order to switch the electric voltage at the terminals of the charges (A, B), further to one or a plurality of electric pulses, which are produced by pressing one of the push buttons of the contactors one or several times in succession, means also being provided in order to vary the electric voltage at the terminals of at least one particular charge,
**characterised in that** this device (BI) comprises a single line of push-button switches (P, PR) which are disposed electrically in parallel, one of which (P) is incorporated in the device (BI) itself, and the other(s) (PR) of which is/are remote-control switches, **in that** the said switching means are of the type with integrated circuits or micro-circuits provided with electronic memory means, which pilot a plurality of power components, such as transistors, triacs, relays and the like, and their integrated circuits or micro-circuits are programmed according to software which is designed in order to accomplish functions of synchronisation with the network, and of reception of electric pulses obtained from the switches (P, PR) of the line of switches, and are also programmed, according to the software, firstly to switch the electric voltages at the terminals of the charges (A, B), further to one or a plurality of electric pulses, which are produced by pressing any one of the push buttons of the said line one or several times in succession, for relatively short durations, and secondly to vary the electric voltage at the terminals of at least one particular charge, further to pressure with a relatively long duration on any one of the push buttons (P, PR) of this same line, after the said switching has given rise to switching on of this particular charge.

2. Device according to claim 1, **characterised in that** it comprises electronic receiver means, in order to be controlled also by means of remote-control devices, such as remote controls with radio waves, infrared rays, directional waves, bus lines and the like.

3. Device according to claim 1 or claim 2, **characterised in that** it is structured and programmed to receive complex information from remote-control devices, such as indication of the percentage of variation of the level of electric voltage for each branch (A, B), by producing corresponding regulation of the respective charges.

4. Device according to any one of the preceding claims, **characterised in that** it comprises electronic emitter means, which are controlled by interposition of the said integrated-circuit or micro-circuit means, in order to transmit information to other electric devices, such as devices for remote display of the level of brightness of the branches (A, B).

5. Device according to any one of the preceding claims, **characterised in that** in the presence of the electrical supply, the said memory means can store the level of brightness and the state of the different branches (A, B).

6. Device according to claim 5, **characterised in that** the said memory means can store the state and the level of brightness of the different branches (A, B) in a nonvolatile memory, in order thus to retain the information even if the electrical supply is cut off.

7. Device according to any one of the preceding claims, **characterised in that** it comprises electronic photodetection means, which are controlled by the interposition of the said integrated-circuit or micro-circuit means, in order to maintain the level of brightness of the branches (A, B) automatically, when the intensity of the ambient light varies.

8. Device according to any one of the preceding claims, **characterised in that**, in view of its application in electrical installations in which there are already present conventional switching and/or regulator devices (V), comprising respective push-button electric control switches (P), it can be connected electrically in parallel relative to the switches (P) of the said conventional devices (V), such as to make it possible to control these conventional devices (V) individually, by means of the single electric push button (P) with which the switch-regulator device (BI) is provided, or by means of a single line of remote-control push-button electric switches (PR), in parallel with the said contactor (P) of the switch-regulator device (BI).

9. Device according to any one of the preceding claims, **characterised in that** it comprises electronic light signalling means, which are controlled by means of the said integrated-circuit or micro-circuit means, and which indicate the different functions of this device.

10. Device according to any one of the preceding claims, **characterised in that** it is accommodated in a single component (module) of a standard electric box.

11. Device according to any one of claims 1 to 9, **characterised in that** it is accommodated in a plurality of components (multiple modules) of a standard electric box.

12. Device according to any one of claims 1 to 9, **characterised in that** it is enclosed in lighting bodies, in pedal-type lighting regulator devices, or in similar electric devices.

## Patentansprüche

1. Umschalt-/Einstellvorrichtung (BI) für elektrische Netze, die dazu bestimmt ist, an einer elektrischen Einrichtung angeschlossen zu werden, die mehrere Zweige oder Lasten (A, B) umfasst, wie beispielsweise Glühlampen, wobei diese Vorrichtung (BI) Umschaltmittel umfasst, um die elektrische Spannung an Anschlssklemmen der Zweige (A, B) umzuschalten, so dass die Zweige wahlweise unter Spannung gesetzt und von der Spannung abgetrennt werden können, wobei diese Umschaltmittel elektrisch parallel angeordnete Druckknopfschalter (PR) umfassen, um die elektrische Spannung an den Anschlussklemmen der Lasten (A, B) infolge von einem oder mehreren elektrischen Impulsen umzuschalten, die dadurch erzeugt werden, dass ein oder mehrmals nacheinander auf einen dieser Druckknöpfe der Schalter gedrückt wird, und Mittel, die zudem dafür vorgesehen sind, die elektrische Spannung an den Anschlussklemmen zumindest einer bestimmten Last einzustellen,
**dadurch gekennzeichnet, dass** diese Vorrichtung (BI) eine einzelne Reihe von elektrisch parallel angeordneten Druckknopfschaltern (P, PR) umfasst, von denen einer (P) in der Vorrichtung (BI) selbst eingebaut ist und wovon der andere oder die anderen (PR) Fernsteuerungsschalter sind, dass die Schaltmittel von der Art integrierter Schaltungen oder Mikroschaltungen sind, die mit elektronischen Speichermitteln versehen sind, die eine Mehrzahl von Leistungsbauteilen ansteuern, wie beispielsweise Transistoren, Triacs, Relais und dergleichen, und deren integrierte Schaltungen oder Mikroschaltungen entsprechend einem bereitgestellten Programm dafür programmiert sind, Funktionen der Synchronisation mit dem Netz und des Empfangs von elektrischen Impulsen zu bewerkstelligen, die von Schaltern (P, PR) der Schalterreihe kommen, und die ebenso gemäß dem Programm dafür programmiert sind, einerseits die elektrische Spannung an den Anschlussklemmen der Lasten (A, B) infolge von einem oder mehreren elektrischen Impulsen umzuschalten, die dadurch erzeugt werden, dass ein oder mehrmals nacheinander während relativ kurzer Dauer auf einen Beliebigen dieser Druckknöpfe der Reihe gedrückt wird, und andererseits die elektrische Spannung an den Anschlussklemmen zumindest einer speziellen Last infolge eines Drückens von relativ langer Dauer auf einen Beliebigen dieser Druckknöpfe (P, PR) dieser gleichen Reihe einzustellen, nachdem die Umschaltung das Unter-Spannung-Setzen dieser speziellen Last bewirkt hat.

2. Vorrichtung nach Anspruch 1, **dadurch gekennzeichnet, dass** sie elektronische Empfangsmittel umfasst, um ebenfalls mittels Fernsteuerungsmitteln betätigt zu werden, wie beispielsweise Fernsteuerungen mit Funkwellen, Infrarotstrahlen, Richtstrahlen, Busleitungen und dergleichen.

3. Vorrichtung nach Anspruch 1 oder 2, **dadurch gekennzeichnet, dass** sie dafür ausgelegt und programmiert ist, um aus Fernsteuerungsmitteln komplexe Informationen zu empfangen, wie beispielsweise die Anzeige des Prozentbetrages der Änderung des elektrischen Spannungspegels für jeden Zweig (A, B), während eine entsprechende Einstellung der jeweiligen Lasten bewirkt wird.

4. Vorrichtung nach einem der vorhergehenden Ansprüche, **dadurch gekennzeichnet, dass** sie elektronische Sendemittel umfasst, die vermittels der integrierten Schaltungs- oder Mikroschaltungsmittel betätigt werden, um Informationen an weitere elektrische Vorrichtungen zu übertragen, wie beispielsweise Vorrichtungen zur Fernanzeige des Helligkeitspegels der Zweige (A, B).

5. Vorrichtung nach einem der vorhergehenden Ansprüche, **dadurch gekennzeichnet, dass** beim Vorhandensein der elektrischen Versorgung die Speichermittel den Helligkeitspegel und den Zustand der verschiedener Zweige (A, B) speichern können.

6. Vorrichtung nach Anspruch 5, **dadurch gekennzeichnet, dass** die Speichermittel den Zustand und den Helligkeitspegel der verschiedenen Zweige (A, B) in einem nicht flüchtigen Speicher speichern können, um so die Information selbst im Fall einer Unterbrechung der elektrischen Versorgung zu bewahren.

7. Vorrichtung nach einem der vorhergehenden Ansprüche, **dadurch gekennzeichnet, dass** sie elektronische Photodetektormittel umfasst, die vermittels der integrierten Schaltungs- oder Mikroschaltungsmittel betätigt werden, um den Helligkeitspegel der Zweige (A, B) automatisch aufrechtzuerhalten, wenn die Intensität des Umgebungslichts variiert.

8. Vorrichtung nach einem der vorhergehenden Ansprüche, **dadurch gekennzeichnet, dass** sie hinsichtlich ihrer Anwendung bei elektrischen Einrichtungen, bei denen schon herkömmliche Umschalt- und/oder Einstellvorrichtungen (V) mit jeweiligen elektrischen Schaltern mit Druckknopfbetätigung (P) vorhanden sind, elektrisch parallel relativ zu den Schaltern (P) der herkömmlichen Vorrichtungen (V) so angeschlossen werden können, dass es ermöglicht wird, herkömmliche Vorrichtungen (V) mittels des einzelnen elektrischen Druckknopfs (P), mit denen die Schalt-/Einstellvorrichtung (BI) versehen ist, oder mittels einer einzelnen Reihe elektrischer Druckknopfschalter (PR) zur Fernsteuerung parallel zu dem Schalter (P) der Umschalt-/Einstellvorrichtung (BI) individuell zu betätigen.

9. Vorrichtung nach einem der vorhergehenden Ansprüche, **dadurch gekennzeichnet, dass** sie elektronische Mittel zur Leuchtanzeige umfasst, die mittels der integrierten Schaltungs- oder Mikroschaltungsmittel betätigt werden und die die verschiedenen Funktionen dieser Vorrichtung anzeigen.

10. Vorrichtung nach einem der vorhergehenden Ansprüche, **dadurch gekennzeichnet, dass** sie in einem einzelnen Bauteil (Modul) eines Standardelektrogehäuses untergebracht ist.

11. Vorrichtung nach einem der Ansprüche 1 bis 9, **dadurch gekennzeichnet, dass** sie in einer Mehrzahl von Bauteilen (Mehrfachmodulen) eines Standardelektrogehäuses untergebracht ist.

12. Vorrichtung nach einem der Ansprüche 1 bis 9, **dadurch gekennzeichnet, dass** sie in Leuchtkörpern, in Beleuchtungs-einstellvorrichtungen mit Fußhebel oder in analogen elektrischen Vorrichtungen eingeschlossen ist.
